# EUROPÄISCHE PATENTSCHRIFT

(11) **EP 0 798 448 B1**
(45) Veröffentlichungstag und Bekanntmachung des Hinweises auf die Patenterteilung: **07.05.2003**
(21) Anmeldenummer: 97810115.2
(22) Anmeldetag: 03.03.1997
(51) Int. Cl.: F01D 5/18, F01D 25/12

(54) **Vorrichtung und Verfahren zur Kühlung einer einseitig von Heissgas umgebenen Wand**
System and device to cool a wall which is heated on one side by hot gas
Système et dispositif pour réfroidir une paroi chauffée d'un côté par un gaz chaud

(30) Priorität: 30.03.1996 DE 19612840
(43) Veröffentlichungstag der Anmeldung: 01.10.1997
(73) Patentinhaber: ALSTOM (Switzerland) Ltd, 5401 Baden (CH)
(72) Erfinder: Wilfert, Günter, Dr., 79790 Küssaberg (DE)

(56) Entgegenhaltungen:
- EP-A- 0 258 754
- JP-A- 55 104 507
- US-A- 3 628 885
- US-A- 4 153 386
- DATABASE WPI Section PQ, Week 7832 Derwent Publications Ltd., London, GB; Class Q51, AN 78-G2534A XP002095933 & SU 565 991 A (UFA AVIATION INST) , 4. November 1977
- PATENT ABSTRACTS OF JAPAN vol. 004, no. 154 (M-038), 28. Oktober 1980 & JP 55 104507 A (ISHIKAWAJIMA HARIMA HEAVY IND CO LTD), 11. August 1980
- WILFERT GÜNTER: "Experimentelle und numerische Untersuchungen der Mischungsvorgange zwischen Kuhlfilmen und Gitterstromung an einem hobhbelasteten Turbinengitter" AERODYNAMIK DER FILMKÜHLUNG (ABSCHLUSSBERICHT, VORHABEN NR. 520 UND 594), Bd. 573, 1. Juli 1991 - 31. Dezember 1994, XP002095932
- PATENT ABSTRACTS OF JAPAN vol. 095, no. 009, 31. Oktober 1995 & JP 07 145702 A (TOSHIBA CORP), 6. Juni 1995 & US 5 533 864 A (NOMOTO ET AL) 9. Juli 1996

## Beschreibung

### Technisches Gebiet

Die Erfindung betrifft eine Vorrichtung und ein Verfahren zur Kühlung einer einseitig von Heissgas umgebenen Wand, insbesondere des Hohlprofilkörpers einer Gasturbinenschaufel, entsprechend dem Oberbegriff des Anspruchs 1.

### Stand der Technik

Zur Steigerung der Leistung und des Wirkungsgrades werden bei den heutigen Gasturbinenanlagen immer höhere Turbineneintrittstemperaturen verwendet. Um die Turbinenschaufeln vor den erhöhten Heissgastemperaturen zu schützen, müssen diese intensiver als bisher gekühlt werden. Bei entsprechend hohen Turbineneintrittstemperaturen reicht daher eine rein konvektive Kühlung nicht mehr aus. Abhilfe schafft hier die Filmkühlung, bei der die Turbinenschaufeln durch Kühlfilme vor dem Heissgas geschützt werden. Dazu sind in den Schaufeln entsprechende Ausnehmungen in Form von Bohrungen oder Schlitzen eingebracht, durch welche die Kühlluft ausgeblasen wird.

Eine solche Kombination von konvektiver Kühlung und Filmkühlung einer Turbinenschaufel ist bereits aus der EP-A2-258 754 bekannt. Bei dieser Lösung ist zumindest ein Kühleinsatz im Schaufelhohlraum angeordnet. Die aus Öffnungen des Kühleinsatzes austretende Kühlluft prallt zunächst auf die innere Oberfläche des Schaufelmantels, wird danach im Hohlraum zwischen Kühleinsatz und Schaufelmantel, diesen konvektiv kühlend geführt und tritt schliesslich über Bohrungen im Schaufelmantel auf dessen äussere Oberfläche, diese filmkühlend aus. Eine weitere Lösung ist aus der JP55104507 bekannt, bei welcher die in den Hohlraum einströmende Kühlluft direkt auf die Bohrungen des Schaufelmantels ausgerichtet ist.

Für einen optimalen Kühleffekt muss die ausgeblasene Kühlluft möglichst schnell umgelenkt werden und schützend an der Profiloberfläche entlangströmen. Um auch die zwischen den Bohrungen liegenden Gebiete zu schützen, ist zudem eine schnelle seitliche Ausbreitung der Kühlluft erforderlich. In den Mischungsbereichen des Heissgases mit den Kühlluftstrahlen entstehen verschiedenste Wirbel, welche eine entscheidende Bedeutung für die Schutzwirkung einer Kühlkonfiguration besitzen. Beispielsweise wird durch die Krümmung der Kühlluftstrahlen bei deren Austritt aus den Bohrungen ein sogenannter Nierenwirbel, d.h. ein aus einem rechts- und einem linksdrehenden Wirbel bestehendes Wirbelpaar, erzeugt. Dieser Nierenwirbel transportiert jedoch einen Teil des Heissgases zwischen den Bohrungen direkt auf die Profiloberfläche der Turbinenschaufeln und damit unter die Kühlluftstrahlen, was sich als gravierender Nachteil erweist.

Es ist bereits bekannt, durch eine entsprechende Gestaltung (Konturierung) der Innengeometrie der Turbinenschaufel die Kühlluft so in die Bohrung umzulenken, dass dort ein Wirbelpaar, mit einem zum Nierenwirbel entgegengesetzten Drehsinn entsteht (s. G. Wilfert, Dissertationsschrift zum Thema "Experimentelle und numerische Untersuchungen der Mischungsvorgänge zwischen Kühlfilmen und Gitterströmung an einem hochbelasteten Turbinengitter", S.54, S.70-74 und Abb. 7.2, München 1994). Aufgrund eines solchen Innenwirbels dissipiert der Nierenwirbel sehr schnell und das Heissgas wird nicht seitlich unter den Kühlluftstrahl eingesaugt, sondern durch den Ausblasestrahl gekühlt zur Profiloberfläche geführt. Damit ist es möglich, die Kühleffektivität im Bohrungszwischenraum vorteilhaft und ohne vermehrte Zufuhr von Kühlluft zu steigern.

Ein wesentlicher Nachteil dieser Lösung ist jedoch die schwache Intensität des Innenwirbels, so dass sich dieser relativ schnell auflöst und nicht dauerhaft zur Verbesserung der Kühleffektivität genutzt werden kann.

Zur Verbesserung der Filmkühlung sind sogenannte fan-shaped-Bohrungen bekannt. Bei dieser Lösung wird der Ausblaseimpuls des Kühlluftstrahls mittels eines in der Bohrung ausgebildeten Diffusors herabgesetzt. Damit wird eine schnellere laterale Ausbreitung des Kühlluftstrahls erreicht, respektive eine verbesserte Filmkühlung erzielt. Die Herstellung solcher fan-shaped-Bohrungen ist jedoch sehr aufwendig und eine mit derartigen Bohrungen ausgestattete Wand entsprechend teuer.

### Darstellung der Erfindung

Die Erfindung versucht, alle diese Nachteile zu vermeiden. Ihr liegt die Aufgabe zugrunde, eine einfache, mit einer verbesserten Kühlwirkung ausgestattete Vorrichtung und ein entsprechendes Verfahren zur Kühlung einer einseitig von Heissgas umgebenen Wand zu schaffen.

Erfindungsgemäss wird dies dadurch erreicht, dass bei einer Vorrichtung gemäss dem Oberbegriff des Anspruchs 1, stromauf jeder Reihe von Ausnehmungen eine zur inneren Oberfläche der Wand radiale Rippe an der inneren Oberfläche der Wand angeordnet ist. Zudem ist der Kühleinsatz, im Bereich der Ausnehmungen, in Richtung der Wand verformt und dabei zumindest annähernd parallel zum Eintrittswinkel der Ausnehmungen ausgebildet.

Mit dieser die konvektive Kühlung und die Filmkühlung kombinierenden Kühlkonfiguration wird die Einströmung des Kühlfluids in die Ausnehmungen verbessert, wodurch auch die diesbezüglichen Einlaufverluste reduziert werden. Dazu wird das Kühlfluid bereits vor Erreichen der Ausnehmungen in deren Richtung umgelenkt, wobei die Umlenkung mit Hilfe der Rippe wesentlich verstärkt wird. Vor allem erfolgt jedoch eine Verstärkung des sich jeweils innerhalb der Ausnehmungen ausbildenden und entgegengesetzt zum Nierenwirbel ausgerichteten Wirbelpaares, so dass dieses eine erhöhte Wirbelintensität aufweist. Dieser sich am unteren Strahlrand der jeweiligen Kühlluftstrahlen befindliche Innenwirbel bleibt nunmehr auch beim Austritt aus den Ausnehmungen erhalten, während der am oberen Strahlrand ausgebildete Nierenwirbel zwischen der Hauptströmung des Heissgases und dem Kühlluftstrahl aufgelöst wird. Dadurch wird das Heissgas nicht mehr seitlich unter den Kühlluftstrahl eingesaugt, sondern durch diesen gekühlt zur Oberfläche der Wand geführt. Auf diese Weise kann eine entscheidende Verbesserung der Filmkühlung erzielt werden.

Ausserdem wird durch die Rippen auch die konvektive Kühlung der Wand zwischen den benachbarten Reihen von Ausnehmungen verbessert. Die im Bereich der Ausnehmungen, in Richtung der Wand ausgebildete Verformung des Kühleinsatzes erzeugt sowohl eine erhöhte Geschwindigkeit des nicht in die Ausnehmungen sondern weiter stromab zwischen Wand und Kühleinsatz strömenden Kühlfluids als auch eine auf die Wand gerichtete Strömung. Aufgrund dieser zusätzlichen Prallkühlung und der erhöhten Strömungsgeschwindigkeit wird ein verbesserter Wärmeübergang von der Wand zum Kühlfluid erreicht.

Schlussfolgernd daraus wird nicht nur die Filmkühlung sondern die gesamte Kühlung der Wand erheblich verbessert. Dadurch kann Kühlluft eingespart und an anderer Stelle vorteilhaft verwendet werden. Die Herstellungskosten einer solchen Kühlvorrichtung liegen im Vergleich zu denen herkömmlicher Kühlkonfigurationen nicht nennenswert höher. Gegenüber fan-shaped-Bohrungen ist jedoch eine wesentliche Kostenersparnis zu verzeichnen.

Eine derart gekühlte Wand kann vorteilhaft auch als Brennkammerwand oder auch als Wärmestausegment einer Gasturbine verwendet werden.

Es ist besonders zweckmässig, wenn die Rippen bis etwa dem 3fachen Durchmesser der jeweiligen Ausnehmungen, von deren Eintrittsmittelpunkt entfernt angeordnet sind und ca. einen halben bis einen Durchmesser der Ausnehmungen in den Kühlhohlraum hineinragen. Der Kühleinsatz verschliesst den Kühlhohlraum im Bereich der Ausnehmungen bis auf maximal 30% des Normalabstandes von Wand und Kühleinsatz. Mit einer solchen Kühlkonfiguration lässt sich der Innenwirbel optimal an die konkreten Betriebsbedingungen anpassen, so dass ein stabiles Innenwirbelpaar die Folge ist. Ausserdem werden die Strömungsverluste des in die Ausnehmung eintretenden Kühlfluids verringert.

Ferner ist es vorteilhaft, wenn stromab der Ausnehmungen jeweils zumindest ein Abstandhalter und/oder zumindest ein Stift im Kühlhohlraum angeordnet und mit der inneren Oberfläche der Wand verbunden sind. Dabei reichen die Abstandhalter bis zum Kühleinsatz, während die Stifte bereits zuvor enden. Die bereits aus dem Stand der Technik bekannten Abstandhalter können in Kombination mit der erfindungsgemässen Filmkühlung sehr effektiv eingesetzt werden. Dabei ist deren Anordnung genau zwischen zwei Reihen benachbarter Ausnehmungen besonders vorteilhaft. In diesem Bereich, in dem bis ca. 5 Ausnehmungsdurchmesser stromab des Mittelpunktes der Ausnehmung nahezu keine Filmkühlung erzielt wird, wirken die Abstandhalter als zusätzliche Wärmesenken für die zu kühlende Wand, d.h. sie sorgen für einen Wärmeabfluss von der Wand zum Kühlfluid. Bei Verwendung von Stiften wirkt deren zusätzliche Oberfläche und die damit erzeugte, turbulente Durchmischung des Kühlfluids ebenfalls als Wärmesenke.

### Kurze Beschreibung der Zeichnung

In der Zeichnung ist ein Ausführungsbeispiel der Erfindung anhand einer Gasturbinenleitschaufel dargestellt.

Es zeigen:
- Fig. 1: einen Profilquerschnitt einer Gasturbinenleitschaufel des Standes der Technik;
- Fig. 2: eine schematische Darstellung des auf der äusseren Oberfläche des Aussenmantel ausgebildeten Nierenwirbels, in Hauptströmungsrichtung gesehen;
- Fig. 3: einen vergrösserten Ausschnitt der erfindungsgemäss ausgebildeten Gasturbinenleitschaufel, im Bereich einer der Ausnehmungen der Schaufelwand;
- Fig. 4: einen Schnitt IV-IV durch die Ausnehmung der Leitschaufel, entsprechend Fig. 3.

Es sind nur die für das Verständnis der Erfindung wesentlichen Elemente gezeigt. Nicht dargestellt ist die gesamte Gasturbinenanlage mit dem Verdichter und der Gasturbine. Die Strömungsrichtung der Arbeitsmittel ist mit Pfeilen bezeichnet.

### Weg zur Ausführung der Erfindung

Die Leitschaufel 1 einer Gasturbine besteht aus einem Hohlprofilkörper 2, der eine als Aussenmantel ausgebildete Wand 3, einen im Abstand dazu angeordneten Kühleinsatz 4 und einen zwischen beiden ausgebildeten Kühlhohlraum 5 aufweist. Im Inneren des Kühleinsatzes 4 ist ein Schaufelhohlraum 6 ausgebildet, welcher auf herkömmliche Weise mit dem nicht dargestellten Verdichter der Gasturbinenanlage verbunden ist und von diesem mit als Kühlfluid 7 dienender Kühlluft beaufschlagt wird. Der Aussenmantel 3 besitzt eine äussere und eine innere Oberfläche 8, 9, zwischen denen mehrere Reihen von als Kühlbohrungen ausgebildete Ausnehmungen 10 angeordnet sind. Der Schaufelhohlraum 6 ist über mehrere im Kühleinsatz 4 angeordnete Öffnungen 11 mit dem Kühlhohlraum 5 verbunden (Fig. 1). Natürlich kann die Leitschaufel 1 auch nur eine einzige Reihe von Kühlbohrungen 10 besitzen.

Während des Betriebs der Gasturbinenanlage strömt Heissgas 12 aus der nicht dargestellten Brennkammer über die Leitschaufeln 1 und die ebenfalls nicht gezeigten Laufschaufeln der Gasturbine. Daher müssen diese ständig gekühlt werden. Die Kühlung der Leitschaufeln 1 erfolgt mittels der vom Verdichter herangeführten Kühlluft 7, wobei diese über die Öffnungen 11 des Kühleinsatzes 4 in den Kühlhohlraum 5 eindringt und zunächst die innere Oberfläche 9 des Aussenmantel 3 konvektiv kühlt. Anschliessend wird die Kühlluft 7 durch die Kühlbohrungen 10 in einer Vielzahl von Kühlluftstrahlen auf der äusseren Oberfläche 8 des Aussenmantels 3 ausgeblasen. Die Krümmung dieser Kühlluftstrahlen bei ihrem Austritt in die Hauptströmung des Heissgases 12 erfolgt in einem Austrittswinkel 13 von etwa 30°. Dabei werden im Mischungsbereich Sekundärströmungen erzeugt, die ein Wirbelpaar 14 mit einem rechtsund einem linksdrehenden Wirbel bilden. Dieser sogenannte Nierenwirbel 14 transportiert das Heissgas 12 direkt auf die äussere Oberfläche 8 der Leitschaufel 1 (Fig. 2). Um Schäden an der Leitschaufel 1 zu verhindern, muss jedoch ihr direkter Kontakt mit dem Heissgas 12 vermieden werden.

In Fig. 3 ist ein vergrösserter Ausschnitt einer erfindungsgemäss ausgebildeten Leitschaufel 1 dargestellt. Bei dieser Leitschaufel 1 ist stromauf jeder Reihe von Kühlbohrungen 10 eine strömungsgünstig ausgebildete, radiale Rippe 15 an der inneren Oberfläche 9 des Aussenmantels 3 angeordnet. Der Kühleinsatz 4 ist im Bereich der Kühlbohrungen 10 in Richtung des Aussenmantels 3 verformt und dabei zumindest annähernd parallel zum Eintrittswinkel 16 der Kühlluft 7 in die Kühlbohrungen 10 ausgebildet.

Die Rippe 15 ist dabei um das 3fache des Durchmessers 17 der Kühlbohrung 10 von deren Eintrittsmittelpunkt 18 entfernt angeordnet. Bei einem Abstand vom Aussenmantel 3 zum Kühleinsatz 4, der dem doppelten Durchmesser 17 der Kühlbohrung 10 entspricht, ragt die Rippe 15 einen Durchmesser 17 der Kühlbohrung 10 in den Kühlhohlraum 5 hinein. Im Bereich der Kühlbohrung 10 ist der Kühleinsatz 4 so in Richtung des Aussenmantels 3 verformt, dass er den Kühlhohlraum 5 dort bis auf 30% seiner Normalgrösse verschliesst.

Aufgrund dieser Ausbildung wird die Kühlluft 7 bereits im Kühlhohlraum 5, d.h. im Bereich stromauf der jeweiligen Kühlbohrungen 10 in deren Richtung umgelenkt, womit Rezirkulationsgebiete in der Kühlbohrung 10 vermieden werden. Dadurch entsteht im Inneren der Kühlbohrungen 10 jeweils ein entgegengesetzt zu den Nierenwirbeln 14 ausgerichtetes Wirbelpaar 19. Das Rotationszentrum dieses sogenannten Innenwirbels 19 befindet sich nicht in der Mitte der Kühlbohrung 10, sondern im unteren Bereich des Kühlluftstrahles (Fig. 4).

Insbesondere die Ausbildung der Rippe 15 führt zu einer wesentlich stärkeren Umlenkung der Kühlluft 7 bei ihrem Eintritt in die Kühlbohrungen 10. Bisher war hier ein Umlenkung von etwa 30° üblich, während die Kühlluft 7 nunmehr in einem Winkel von bis zu 50° umgelenkt wird. Die verstärkte Umlenkung der Kühlluft 7 und die Verhinderung eines Rezirkulationsgebietes in den Kühlbohrungen 10 haben einen deutlich stabileren Innenwirbel 19 zur Folge. Damit bleibt dieser Innenwirbel 19 auch beim Austritt aus jeder der Kühlbohrungen 10 erhalten, während der unerwünschte Nierenwirbel 14 im oberen Bereich des Kühlluftstrahles schnell aufgelöst wird. Der Innenwirbel 19 sorgt nunmehr dafür, dass das Heissgas 12 gekühlt zur äusseren Oberfläche 8 des Aussenmantels 3 der Leitschaufel 1 geführt wird.

Im Kühlhohlraum 5 sind, stromab der Kühlbohrung 10 und in etwa mittig zwischen zwei benachbarten Kühlbohrungen 10, ein Abstandhalter 20 und ein Stift 21 angeordnet. Sowohl der Abstandhalter 20 als auch der Stift 21 sind mit der inneren Oberfläche 9 des Aussenmantels 3 verbunden, wobei der Abstandhalter 20 bis zum Kühleinsatz 4 reicht und der Stift 21 kürzer ausgebildet ist. Durch die mittige Anordnung von Abstandhalter 20 und Stift 21 zwischen zwei benachbarten Kühlbohrungen 10 wird auch in diesem, die geringste Kühlwirkung aufweisenden Bereich, d.h. bis ca. fünf Durchmesser 17 stromab des Austrittsmittelpunktes 22 der Kühlbohrung, ein ausreichender Wärmeabfluss vom Aussenmantel 3 zur Kühlluft 7 erreicht.

Eine solche Kühlkonfiguration ist natürlich nicht auf die Leitschaufeln 1 von Gasturbinen beschränkt. Sie kann ebenso bei Laufschaufeln, Brennkammerwänden, Wärmestausegmenten von Gasturbinen oder bei anderen, einseitig von Heissgas 12 umgebenen Wänden 3 eingesetzt werden.

### Bezugszeichenliste

- 1: Leitschaufel
- 2: Hohlprofilkörper
- 3: Wand, Aussenmantel
- 4: Kühleinsatz
- 5: Kühlhohlraum
- 6: Schaufelhohlraum
- 7: Kühlfluid, Kühlluft
- 8: Oberfläche, äussere
- 9: Oberfläche, innere
- 10: Ausnehmung, Kühlbohrung
- 11: Öffnung
- 12: Heissgas
- 13: Austrittswinkel, von 10
- 14: Wirbelpaar, Nierenwirbel
- 15: Rippe
- 16: Eintrittswinkel, von 10
- 17: Durchmesser, von 10
- 18: Eintrittsmittelpunkt, von 10
- 19: Wirbelpaar, Innenwirbel
- 20: Abstandhalter
- 21: Stift
- 22: Austrittsmittelpunkt, von 10

## Patentansprüche

1. Vorrichtung zur Kühlung einer einseitig von Heissgas umgebenen Wand, insbesondere des Hohlprofilkörpers einer Gasturbinenschaufel, bestehend aus der mit einer äusseren und einer inneren Oberfläche (8, 9) ausgestatteten Wand (3), einem im wesentlichen parallel zur Wand (3) angeordneten und gemeinsam mit dieser einen Kühlhohlraum (5) bildenden Kühleinsatz (4) sowie einer Reihe oder mehreren, in Strömungsrichtung eines Kühlfluids (7) hintereinander angeordneten, Reihen von zwischen den beiden Oberflächen (8, 9) der Wand (3) ausgebildeten Ausnehmungen (10), welche jeweils einen Eintritts- bzw. Austrittswinkel (16, 13) und einen Durchmesser (17) aufweisen, **dadurch gekennzeichnet, dass** stromauf jeder Reihe von Ausnehmungen (10) eine zur inneren Oberfläche (9) der Wand (3) radiale Rippe (15) an der inneren Oberfläche (9) der Wand (3) angeordnet, der Kühleinsatz (4) im Bereich der Ausnehmungen (10) in Richtung der Wand (3) verformt und dabei zumindest annähernd parallel zum Eintrittswinkel (16) der Ausnehmungen (10) ausgebildet ist.

2. Vorrichtung nach Anspruch 1, **dadurch gekennzeichnet, dass** die Ausnehmungen (10) einen Eintrittsmittelpunkt (18) besitzen, von dem die Rippen (15) bis etwa zum 3fachen Durchmesser (17) der jeweiligen Ausnehmungen (10) entfernt angeordnet sind, die Rippen (15) ca. einen halben bis einen Durchmesser (17) der Ausnehmungen (10) in den Kühlhohlraum (5) hineinragen und der Kühleinsatz (4) den Kühlhohlraum (5) im Bereich der Ausnehmungen (10) bis auf maximal 30% des Normalabstandes von Wand (3) und Kühleinsatz (4) verschliesst.

3. Vorrichtung nach Anspruch 1 oder 2, **dadurch gekennzeichnet, dass** stromab der Ausnehmungen (10) jeweils zumindest ein Abstandhalter (20) und/oder zumindest ein Stift (21) im Kühlhohlraum (5) angeordnet und mit der inneren Oberfläche (9) der Wand (3) verbunden sind, wobei die Abstandhalter (20) bis zum Kühleinsatz (4) reichen und die Stifte (21) davor enden.

4. Vorrichtung nach Anspruch 3, **dadurch gekennzeichnet, dass** sowohl die Abstandhalter (20) als auch die Stifte (21) mittig zwischen zwei Reihen benachbarter Ausnehmungen (10) angeordnet sind.

5. Verfahren zur Kühlung einer einseitig von Heissgas umgebenen Wand, mit einer Vorrichtung gemäss Anspruch 1, bei dem ein Kühlfluid (7) zunächst in einen Kühlhohlraum (5) zwischen der zu kühlenden Wand (3) und einem Kühleinsatz (5) geführt und anschliessend über zumindest ein Reihe von Ausnehmungen (10) der Wand (3) ausgeblasen wird, **dadurch gekennzeichnet, dass** das Kühlfluid (7) bereits vor Erreichen der Ausnehmungen (10) in deren Richtung umgelenkt wird.

6. Verfahren nach Anspruch 5, **dadurch gekennzeichnet, dass** ein Teil des Kühlfluids (7) an den weiter stromauf angeordneten Ausnehmungen (10) vorbeigeführt, dabei zunächst beschleunigt sowie gegen die innere Oberfläche (9) der Wand (3) ausgerichtet und erst danach zu den weiter stromab angeordneten Ausnehmungen (10) geleitet wird.

7. Verfahren nach Anspruch 6, **dadurch gekennzeichnet, dass** das Kühlfluid (7) vor Erreichen der weiter stromab angeordneten Ausnehmungen (10) zunächst an im Kühlhohlraum (5) ausgebildeten Abstandhaltern (20) und/oder Stiften (21) vorbeigeleitet wird.

## Claims

1. Arrangement for cooling a wall surrounded on one side by hot gas, in particular the hollow-profile body of a gas-turbine blade, consisting of the wall (3) provided with an outer and an inner surface (8, 9), a cooling insert (4) arranged essentially parallel to the wall (3) and forming together with the latter a cooling hollow space (5), and a row or a plurality of rows, arranged one behind the other in the direction of flow of a cooling fluid (7), of recesses (10) which are formed between the two surfaces (8, 9) of the wall (3) and have in each case an entry and discharge angle (16, 13) and a diameter (17), **characterized in that**, upstream of each row of recesses (10), a rib (15), which is radial with respect to the inner surface (9) of the wall is arranged on the inner surface (9) of the wall (3), and the cooling insert (4) is shaped in the region of the recesses (10) in the direction of the wall (3) and in the process is formed at least approximately parallel to the entry angle (16) of the recesses (10).

2. Arrangement according to Claim 1, **characterized in that** the recesses (10) have an entry centre point (18) from which the ribs (15) are arranged at a distance of up to about 3 times the diameter (17) of the respective recesses (10), the ribs (15) project by about half the diameter (17) up to one diameter (17) of the recesses (10) into the cooling hollow space (5), and the cooling insert (4) closes the cooling hollow space (5) in the region of the recesses (10) up to a maximum of 30% of the normal distance between wall (3) and cooling insert (4).

3. Arrangement according to Claim 1 or 2, **characterized in that** in each case at least one spacer (20) and/or at least one pin (21) is arranged in the cooling hollow space (5) downstream of the recesses (10) and is connected to the inner surface (9) of the wall (3), the spacers (20) extending up to the cooling insert (4) and the pins (21) ending in front of it.

4. Arrangement according to Claim 3, **characterized in that** both the spacers (20) and the pins (21) are arranged centrally between two rows of adjacent recesses (10).

5. Method of cooling a wall surrounded on one side by hot gas, with an arrangement according to Claim 1, in which method a cooling fluid (7) is first of all directed into a cooling hollow space (5) between the wall (3) to be cooled and a cooling insert (5) [sic] and is then blown out via at least one row of recesses (10) in the wall (3), **characterized in that** the cooling fluid (7) is already deflected in the direction of the recesses (10) before it reaches the latter.

6. Method according to Claim 5, **characterized in that** some of the cooling fluid (7) is directed past the recesses (10) arranged further upstream, is first of all accelerated in the process and oriented towards the inner surface (9) of the wall (3), and only after that is it directed to the recesses (10) arranged further downstream.

7. Method according to Claim 6, **characterized in that** the cooling fluid (7), before reaching the recesses (10) arranged further downstream, is first of all directed past spacers (20) and/or pins (21) formed in the cooling hollow space (5).

## Revendications

1. Dispositif pour le refroidissement d'une paroi entourée d'un côté par un gaz chaud, en particulier celle du corps profilé creux d'une aube de turbine à gaz, constituée d'une paroi (3) dotée d'une surface extérieure et d'une surface intérieure (8, 9), d'une garniture de refroidissement (4) disposée essentiellement en parallèle à la paroi (3) et formant avec cette dernière un espace creux de refroidissement (5) ainsi que d'une série ou de plusieurs séries de découpes (10) ménagées entre les deux surfaces (8, 9) de la paroi (3) et disposées les unes derrière les autres dans le sens d'écoulement d'un fluide de refroidissement (7), lesquelles découpes présentent chacune un angle d'entrée et un angle de sortie (16, 13) et un diamètre (17), **caractérisé en ce qu'**en amont de chaque série de découpes (10), une nervure radiale (15) par rapport à la surface intérieure (9) de la paroi (3) est disposée sur la surface intérieure (9) de la paroi (3), **en ce que** la garniture de refroidissement (4) est déformée en direction de la paroi (3) dans la région des découpes (10) et est ainsi configurée de manière à être au moins essentiellement parallèle à l'angle d'entrée (16) dans les découpes (10).

2. Dispositif selon la revendication 1, **caractérisé en ce que** les découpes (10) présentent un point central d'entrée (18), les nervures (15) étant disposées à une distance de ce dernier qui peut atteindre environ trois fois le diamètre (17) de chaque découpe (10), les nervures (15) pénétrant dans l'espace creux de refroidissement (5) sur environ un demi à un diamètre (17) des découpes (10) et la garniture de refroidissement (4) fermant l'espace creux de refroidissement (5) dans la zone des découpes (10) sur au plus 30 % de la distance normale entre la paroi (3) et la garniture de refroidissement (4).

3. Dispositif selon la revendication 1 ou 2, **caractérisé en ce qu'**en aval de chaque découpe (10) au moins un écarteur (20) et/ou au moins une tige (21) sont disposés dans l'espace creux de refroidissement (5) et sont reliés à la surface intérieure (9) de la paroi (3), les écarteurs (20) s'étendant jusqu'à la garniture de refroidissement (4) et les tiges (21) se terminant avant cette dernière.

4. Dispositif selon la revendication 3, **caractérisé en ce que** tant les écarteurs (20) que les tiges (21) sont disposés au milieu des deux rangées voisines de découpes (10).

5. Procédé pour le refroidissement d'une paroi entourée d'un côté par un gaz chaud à l'aide d'un dispositif selon la revendication 1, dans lequel un fluide de refroidissement (7) est d'abord amené dans un espace creux de refroidissement (5) situé entre la paroi (3) à refroidir et une garniture de refroidissement (5) et est ensuite expulsé par au moins une série de découpes (10) ménagées dans la paroi (3), **caractérisé en ce que** la direction du fluide de refroidissement (7) est déviée avant que le fluide de refroidissement atteigne les découpes (10).

6. Procédé selon la revendication 5, **caractérisé en ce qu'**une partie du fluide de refroidissement (7) passe sur les autres découpes (10) disposées en amont pour être d'abord accéléré et dirigé vers la surface intérieure (9) de la paroi (3) et est ensuite amené vers les autres découpes (10) disposées en aval.

7. Procédé selon la revendication 6, **caractérisé en ce que** le fluide de refroidissement (7) passe d'abord sur des écarteurs (20) et/ou des tiges (21) réalisées dans l'espace creux de refroidissement (5) avant d'atteindre les autres découpes (10) disposées en aval.
